# FASCICULE DE BREVET EUROPEEN

(11) **EP 0 118 363 B1**
(45) Date de publication et mention de la délivrance du brevet: **26.07.1989**
(21) Numéro de dépôt: 84400407.7
(22) Date de dépôt: 29.02.1984
(51) Int. Cl.: F24H 1/10, F23J 15/00, F24H 1/00, F24H 1/20

(54) **Installation et procédé de chauffage du type à combustion submergée**
Einrichtung und Verfahren zum Heizen mittels Tauchverbrennung
Installation of and method for heating by means of immersed firing

(30) Priorité: 02.03.1983 FR 8303425
(43) Date de publication de la demande: 12.09.1984
(73) Titulaire: Laurent, Francois, F-35400 Saint Malo (FR)
(72) Inventeur: Laurent, Francois, F-35400 Saint Malo (FR)
(74) Mandataire: Lerner, François

(56) Documents cités:
- FR-A- 434 648
- FR-A- 559 623
- FR-A- 2 468 850
- US-A- 3 060 921

## Description

La présente invention concerne une installation et un procédé permettant d'améliorer les caractéristiques de fonctionnement d'une installation de chauffage du type à combustion submergée.

Pour diverses applications, notamment de chauffage industriel, de chauffage de piscines et autres, on utilise parfois des installations comportant des brûleurs à combustion submergée.

L'intérêt de telles installations est que l'on récupère, du fait du barbotage des gaz de combustion dans l'eau à chauffer, la plus grande partie de la chaleur latente de condensation des fumées, au moins si la température du bain n'est par trop élevée, Dans de telles conditions, on obtient couramment des rendements calculés sur le pouvoir calorifique inférieur (PCI) supérieurs à 100%, et fréquemment de l'ordre de 105%.

Cette technique présente également l'avantage que l'échangeur de chaleur est de construction très simplifiée, étant constitué la plupart du temps d'une sorte de conduit prolongeant la chambre de combustion dans laquelle débouche le brûleur.

Si l'on veut obtenir des températures de bain relativement élevées, et en particulier supérieures à 60 °C, le rendement de la combustion submergée diminue. Si l'on ne prend pas des précautions particulières, le rendement tombe même à zéro pour une température de bain voisine de 90cC, température à partir de laquelle la chaleur apportée par la combustion ne sert plus pratiquement qu'à évaporer l'eau du bain, vapeur d'eau qui s'échappe avec les fumées à la cheminée.

Dans certaines installations, on a tenté cependant par divers moyens d'utiliser le principe de la combustion submergée pour obtenir des températures de bain supérieures à 60 °C, et ce, avec des rendements convenables. Pour atteindre ce but, on a préconisé de faire traverser par les fumées l'eau froide des retours ou de l'alimentation du bain, de façon à condenser et récupérer la chaleur de vaporisation de l'eau et des produits de la combustion. Les solutions connues sont compliquées, demandant en général l'emploi de pompes de circulation qui sont chères et consomment de la puissance, et les résultats obtenus sont généralement peu satisfaisants sur le plan du rendement, surtout dès que la température du bain doit dépasser 70 ou 80 °C.

Parmi les installations connues dans la technique, on peut noter également celle du brevet FR-A-434 648 qui décrit un appareil destiné au chauffage rapide d'un liquide (tel que de l'eau) par circulation le long d'une tour de lavage chauffée à sa base par un brûleur du type «bec BUNSEN_{"}. La tour est équipée sur sa hauteur de plateaux-chicanes et le liquide doit s'échauffer en circulant sur les plateaux et en passant de plateau en plateau, au contact des fumées produites par le brûleur.

Mais on aura noté qu'il ne s'agit pas là d'une installation du type à combustion submergée qui seule permet d'obtenir avec de bons rendements des températures de chauffage nettement supérieures à 60 °C.

Au brevet US-A-3 060 921 qui enseigne aussi une installation de chauffage de liquide, est proposée une autre solution qui consiste à utiliser un brûleur à combustion submergée et à prévoir une sorte de couvercle au sommet de la cheminée par laquelle sont évacuées les fumées de combustion. Le couvercle plonge à sa base dans le bain à chauffer de manière à confiner sous lui les fumées, forçant ainsi leur circulation dans le bain avant leur évacuation à la cheminée.

Mais il reste que cette installation comme la précédente est d'application domestique et ne permet pas d'atteindre les rendements recherchés pour des températures de bain pouvant atteindre 90 °C.

En outre, l'installation du brevet US-3 060 921 est dépourvue de tour de lavage. Or dans la technique en cause et dans le cadre d'une application industrielle, l'emploi d'une telle tour conditionne largement l'obtention de températures de bain élevées.

L'objet de l'invention est donc, dans une installation à combustion submergée, de résoudre les problèmes susmentionnés, en proposant une installation simple permettant d'obtenir de très bons rendements de fonctionnement avec des températures de bain pouvant avoisiner 90 °C.

A cet effet, l'installation de chauffage proposée qui comporte une cuve contenant un bain à chauffer par l'intermédiaire d'un brûleur à combustion submergée et un moyen plongeant partiellement dans le bain pour confiner sous lui, dans un volume prévu à cet effet, les fumées de combustion produites par ledit brûleur, se caractérise selon l'invention en ce qu'en vue d'obtenir avec de bons rendements des températures de chauffage nettement supérieures à 60 °C, et par exemple allant jusque vers 90°C, on équipe l'installation sur la sortie des fumées, au-dessus de leur dit moyen de confinement, d'une tour de lavage comprenant, en contre-courant avec les fumées, une série de cascades formant plusieurs rideaux d'eau sensiblement continus disposés en série sur le trajet des fumées, lesdits rideaux étant alimentés par un débit d'eau froide à chauffer de l'installation lesdites cascades comportant des parois de formation des rideaux d'eau pourvues en partie haute et en partie basse de moyens tels que des dents, des arêtes en saillie et des orifices assurant une formation continue sans déchirure des rideaux sur toute leur largeur et en ce que ledit moyen de confinement des fumées se présente sous la forme d'un plateau recouvrant la plus grande partie de la surface du bain, ledit plateau comportant une surface sensiblement horizontale bordée d'une paroi dépassant au-dessus et en dessous d'elle en ménageant au-dessus un volume de recueillement des eaux tombant de la tour de lavage.

En utilisant les moyens ci-dessus mentionnés, il devient possible d'atteindre des températures de bain voisines de 90°C, avec des rendements de combustion tout à fait satisfaisants, pourvu seulement que les retours d'eau froide dans la tour de lavage soient à une température convenable, suffisamment basse, par exemple voisine de 40 °C ou inférieure.

La conduite de l'installation peut se faire de façon continue ou discontinue selon l'usage.

En usage continu, conformément à un perfectionnement de l'invention, on procède au contrôle du débit de sortie d'eau du bain et l'on commande le chauffage du bain jusqu'à la température maximale souhaitée, par exemple de 88°C lorsque ledit débit est supérieur à un débit minimum déterminé, tandis que lorsque ce débit de bain est inférieur à ce débit minimum déterminé on ne chauffe le bain que jusqu'à une température minimale déterminée choisie, par exemple de 70 °C, de façon à satisfaire instantanément aux besoins de la demande.

L'invention et sa mise en oeuvre apparaîtront plus clairement à l'aide de la description qui va suivre faite en référence aux dessins annexés dans lesquels:
La figure 1 montre en coupe, schématiquement une installation à combustion submergée pour le chauffage de l'eau à des températures supérieures à 60 °C conçue selon l'art antérieur.
La figure 2 montre en vue en coupe schématique à plus grande échelle une partie de l'installation illustrée à la figure 1 modifiée selon des perfectionnements conformes à l'invention.
La figure 3 montre en vue perspective à plus grande échelle comment sont formées les parois d'une cuvette de rétention d'eau pour la formation des cascades dans la tour comme illustré à la figure 2.
La figure 4 montre en vue perspective de façon schématique et avec arrachements un plateau destiné à coopérer dans le bain avec la tour de lavage.
La figure 5 montre schématiquement une vue en coupe faite sensiblement selon le plan V-V de la figure 4.
La figure 6 montre de façon schématique comme la figure 1 une installation modifiée selon l'invention avec différents organes de commande et de contrôle de cette installation.

En se reportant tout d'abord à la figure 1 on a illusfré une installation repérée dans son ensemble 1 comportant une cuve 2 contenant un bain 3 d'eau à chauffer au moyen d'un brûleur 4 à combustion submergée débouchant dans la cuve dans une chambre de combustion 5 se continuant par un échangeur 6. Les produits de la combustion du gaz combustible habituellement utilisé sont essentiellement du gaz carbonique et de la vapeur d'eau. La plus grande partie de la vapeur d'eau se condense dans l'eau du bain (si le bain n'est pas trop chaud) auquel est cédée la chaleur latente de vaporisation des fumées, tandis que les inconden- sables sont évacués à la cheminée 7.

Comme mentionné ci-dessus une telle installation fonctionne avec un très bon rendement si la température du bain est inférieure à 60 °C environ. Par contre, au-dessus de cette température le rendement diminue très vite du fait que la chaleur apportée par la combustion du brûleur sert à vaporiser une quantité d'eau de plus en plus grande, laquelle est envoyée en pure perte à la cheminée 7. Le rendement tombe à zéro vers 90cC.

Conformément à l'art antérieur lorsqu'on veut avec une installation à combustion submergée obtenir une température du bain 3 supérieure à 60°C et avec un rendement de fonctionnement acceptable, on prévoit avant la cheminée 7 une tour de lavage 8 dans laquelle est vaporisée comme indiqué en 9 l'eau froide amenée par une canalisation 10 des retours de l'installation ou de compléments. A l'amenée des retours froids 10 correspond l'évacuation de l'eau chaude en 11. La tour de lavage 8 permet grâce à la pulvérisation d'eau froide en 9 allant à contre-courant des fumées chaudes s'élevant du bain de condenser en partie la vapeur d'eau tendant à s'échapper de l'installation, et de retrouver des rendements de fonctionnement corrects. L'installation n'est relativement efficace que dans la mesure où la pulvérisation 9 se fait sous forte pression de multiples jets très fins, ce qui nécessite l'utilisation d'une pompe 12 relativement puissante et l'emploi de grilles de pulvérisation au niveau de l'injection en 9. Ces grilles ont tendance à se colmater, par suite notamment des dépôts de calcaire.

Le rendement global de l'installation n'est pas très bon et diminue encore si le débit d'utilisation d'eau chaude est faible et qu'en conséquence les retours froids sont à faible débit ou à température pas assez basse.

On se reportera maintenant à la figure 2 représentant une tour de lavage modifiée conformément à l'invention.

La tour de lavage 8 disposée au-dessus du volume 13 supérieur de la cuve 2 non occupée par le bain à chauffer 3 comporte essentiellement selon l'invention une série de cascades formant plusieurs rideaux d'eau R1, R2, R3, R4 sensiblement continus disposés en série sur le trajet des fumées matérialisées par les flèches. Chaque rideau se forme à partir d'une cuvette C1, C2, C3, C4 de rétention d'eau formée essentiellement d'une paroi inclinée 14 de fond se terminant, du côté surélevé de la paroi contre la paroi de la tour de lavage 8, et de l'autre côté, en laissant une section de passage S réduite pour les fumées, par une paroi 15 sensiblement verticale.

Comme il apparaît plus clairement à la figure 3, la paroi 15 sur laquelle se forme le rideau de la cascade, comprend à sa partie supérieure un rebord 16 denté, lequel assure une bonne répartition de l'écoulement de l'eau le long de toute la paroi 15, même si le bord 16 n'est pas parfaitement horizontal. Sans une telle mesure, le rideau risquerait de ne se former que d'un côté.

D'autre part, la paroi 15 descend très notablement en dessous de la plaque de fond 14, de façon à présenter un rebord inférieur 17 qui fait saillie en dessous de la paroi 14; cette mesure est nécessaire de façon à empêcher que le rideau d'eau qui doit se former sur l'arête 17 ne remonte par capillarité en dessous de la surface de fond 14 de la cuvette, créant des déchirures dans le rideau. En outre, des orifices 18 sont avantageusement prévus au voisinage de l'arête inférieure 17 de la paroi 15, de façon à assurer une bonne répartition de la cascade tout de long de l'arête 17, les orifices 18 travaillant un peu de façon analogue à la denture du rebord 16.

Par l'utilisation de ces divers moyens conju- . gués on est assuré d'obtenir des rideaux R1, R2... parfaitement continus, sans déchirure et à travers lesquels les fumées devront donc se frayer un passage, l'installation assurant un bon contact eau-fumée, donc une condensation efficace de la vapeur d'eau contenue dans les fumées.

La cuvette supérieure C1 est alimentée par un conduit 19 de retour d'eau froide perforé qui fait fonction du diffuseur 9 de la figure 1 mais n'en présente pas les inconvénients. On profite cependant de cette alimentation pour former une sorte de dernier rideau R5 avant la sortie des fumées à la cheminée 7, et l'on guide les fumées à l'entrée de la cheminée par des déflecteurs 20 formant également ailettes de condensation.

Les cuvettes sont disposées les unes au-dessus des autres en quinconce de façon à venir déborder d'environ la moitié de leur longueur au-dessus de la cuvette inférieure. Avantageusement chaque rideau R est reçu avant de tomber dans la cuvette inférieure sur une coupelle 21 formant gouttière située peu au-dessus du niveau supérieur de la cuvette inférieure. Les gouttières 21 forment ainsi des éclaboussures et brisent le rideau dans sa partie basse augmentant encore l'échange par contact entre l'eau et les fumées.

D'autre part, sous chaque cuvette C sont formées des ailettes de condensation 22 qui font saillie sous la surface 14 du fond des cuvettes favorisant les échanges et le refroidissement des fumées qui sont à température supérieure à celle de la cuvette formant déflecteur sous laquelle elles sont guidées. Les ailettes 22 s'arrêtent avant la surface de la paroi avant 15, de façon à éviter les possibilités de rémontée du rideau d'eau sous la cuvette, comme mentionné plus haut.

Etant donné qu'à la sortie du bain les fumées sont chaudes on calorifuge avantageusement la tour de lavage, au moins dans sa partie basse, comme illustré en 23. En outre, lorsque la tour de lavage ne pénètre pas sur une grande hauteur dans la cuve 2, en particulier lorsque la hauteur de l'installation doit être limitée, on prévoit un élargissement de la section de raccordement en inclinant la paroi de raccordement comme indiqué en 24.

On se reportera maintenant aux figures 4 et 5 dans lesquelles sont illustrés d'autres moyens travaillant en conjugaison avec la tour de lavage pour améliorer le rendement de l'installation. A la figure 4 on retrouve en vue extérieure la tour de lavage 8 avec la cheminée 7 et l'entrée des retours d'eau froide alimentant le conduit 19. On a arraché et éclaté le dessus 25 de la cuve, de façon à laisser voir en dessous un plateau 26 dont la construction et l'usage vont être décrits ci-après. On aperçoit également dans la cuve 2 le brûleur 4 avec la chambre de combustion 5 et l'échangeur 6 d'où s'échappent à l'intérieur du bain les fumées.

Le plateau 26 recouvre la plus grande partie de la surface du bain, en présentant seulement une échancrure 27 pour le passage du brûleur 4 et en laissant tout autour de lui un passage annulaire 28 (figure 5) entre la paroi de la cuve et lui.

Le plateau 26 comprend une surface sensiblement horizontale 29 bordée d'une paroi 30 dépassant en dessus et en dessous de la surface 29, en ménageant au-dessus un volume 31 de recueillement des eaux tombant de la tour de lavage 8 et en dessous un volume 32 de confinement des fumées s'élevant du bain comme illustré par les bulles 33 à la figure 5.

En fonctionnement normal de l'installation, c'est-à-dire lorsque le brûleur est alimenté, le plateau 26 est en partie immergé dans le bain 3, de sorte qu'il existe une certaine contre-pression que doivent vaincre les fumées s'accumulant dans le volume de confinement 32 pour passer par- dessous l'arête inférieure 33 du volume 32 pour s'échapper vers la tour de lavage. La surface 29 du plateau comporte à sa partie inférieure des ailettes 34 d'échange formant saillie favorisant la condensation des fumées sous l'effet de l'eau plus froide tombant de la tour de lavage 8 contenue dans le volume 31 du plateau. De préférence, on assure la régulation du système, comme il sera décrit ci-après de façon à obtenir une différence de niveau h entre la surface libre du bain 3 et le niveau 35 du bain dans l'espace de confinement 32, de l'ordre de 15 à 20 centimètres, c'est-à-dire une surpression de l'ordre de 15 à 20 millibars. Un tel travail en «surpression» par rapport à la pression atmosphérique est intéressant, en ce qu'il améliore les rendements d'échange et de condensation.

Avec une installation du type décrit ci-dessus, des essais on montré qu'il était possible d'obtenir un rendement de 103% sur PCI avec une température des retours d'eau voisine de 35°C et une température de sortie d'eau de 88°C. Bien entendu le rendement augmente si les retours d'eau froide se font à température plus basse que 35 °C, ce qui peut être le cas pour de nombreuses utilisations, en particulier lorsqu'il n'y a pas de recyclage de l'eau ou recyclage partiel.

La conduite de l'installation décrite ci-dessus ne pose aucun problème s'il s'agit d'usage ponctuel discontinu, par exemple un chauffage de bain industriel à une température déterminée.

Par contre s'il s'agit d'usage plus ou moins continu, au cours duquel on désire avoir à chaque instant une température minimale du bain et à certain moment seulement des températures supérieures et/ou des débits d'eau chaudes importants, on peut procéder de la façon décrite ci-après pour obtenir une conduite de l'installation dans les meilleures conditions.

On se reportera maintenant à la figure 6 dans laquelle on a décrit schématiquement comment peut être avantageusement conduite la réaction de combustion submergée.

A la figure 6 on aperçoit les différents éléments principaux de l'installation qui ont été repérés par les mêmes chiffres de référence que dans les figures précédentes. Le brûleur 4 de l'installation est alimenté en gaz par une conduite 36 et en air par une conduite 37. On supposera tout d'abord que l'installation est destinée à fournir normalement un certain débit d'eau chaude sortant en 11 à une température déterminée, comprise par exemple entre 70 et 88 °C.

Dans de telles conditions de fonctionnement, on pilote avantageusement l'installation de la façon suivante.

On contrôle au moyen d'un appareil de mesure 38 le débit de sortie d'eau du bain. Lorsque ce débit est supérieur à un débit minimum déterminé, on commande le chauffage du bain jusqu'à la température maximale, laquelle est relevée par toute sonde convenablement placée. Bien entendu au débit de sortie d'eau chaude, soutiré en 11 correspond un débit sensiblement équivalent d'eau froide amené en 10. Ce débit est contrôlé par une électro-vanne 39 dont la commande électrique 40 est reliée comme indiqué en 41 à une sonde 42 de niveau qui arrête l'alimentation d'eau froide lorsque le niveau du bain tend à devenir trop élevé dans la cuve, c'est-à-dire à submerger le plateau 26. En effet le bon fonctionnement du brûleur nécessite des conditions de pression déterminées relativement précises en dehors desquelles une bonne combustion ne pourrait être obtenue. Une autre sonde (non représentée), commande de façon semblable l'alimentation en eau froide par le conduit 10 lorsque le niveau du bain descend en dessous d'un niveau prédéterminé, par exemple tel que le niveau 43 en dessous duquel la surpression h optimale dans la chambre de confinement 32 ne serait plus obtenue (figure 5). Lorsque la température maximale du bain est atteinte, le thermostat de mesure (non représenté) coupe l'alimentation du brûleur. Le niveau du bain descend du fait de l'annulation de la surpression dans la chambre de confinement 32, par exemple sensiblement au niveau repéré 44 à la figure 6. Aucune alimentation d'eau froide n'est admise tant que le niveau dans la chambre ne descend pas en dessous d'un niveau critique déterminé mesuré par exemple par une sonde 45 qui commande l'alimentation en eau froide et interdit dans de telles conditions l'allumage du brûleur 4, tant que le niveau du bain n'a pas remonté.

En outre, de façon à maintenir la température du bain à une température minimale souhaitée, par exemple de 70°C, le chauffage du bain est arrêté à cette température si le débit de prélèvement mesuré par l'appareil de mesure 38 est inférieur à un débit minimal prédéterminé.

Il existe bien sûr d'autres procédés de conduite de l'installation. Ainsi selon une variante l'eau froide de recyclage ou d'appoint est amenée en 10 dans la tour de lavage, chaque fois que le niveau du bain tend à descendre en dessous d'un niveau minimum déterminé, tel par exemple que mesuré par la sonde 45. Simultanément on commande le chauffage du bain jusqu'à une température minimale déterminée choisie, par exemple de 70 °C, et on arrête l'amenée d'eau froide lorsque le bain s'est élevé jusqu'à un seuil maximum déterminé, par exemple mesuré par la sonde 42. Le chauffage à température plus élevé du bain n'est commandé que lorsque le niveau du bain redescend en dessous du seuil 42, ce qui signifie que l'on a prélevé en 11 de l'eau chaude dans le bain. Un syphon formant trop-plein 46 évite de dépasser le niveau du seuil 42 en l'absence de prélèvement d'eau chaude dans le bain et sous l'effet de condensations se produisant dans la tour de lavage et dans le volume 13 au-dessus du bain.

On notera que les différents moyens de l'invention permettent une conduite aisée de l'installation avec d'excellents rendements, grâce en particulier au contact efficace entre les fumées chargées de vapeurs saturantes et les retours d'eau froids et grâce d'autre part au fonctionnement en légère surpression de la combustion améliorant le rendement. En outre les pertes de charge tant sur le circuit des fumées que sur le circuit de recyclage de l'eau sont réduites à des valeurs tout à fait acceptables et correspondant aux pressions normales d'alimentation en gaz, en air et en eau, aucune pompe ou surpresseur n'étant nécessaires.

## Revendications

1. Installation de chauffage comportant une cuve contenant au bain (3) à chauffer par l'intermédiaire d'un brûleur (4) à combustion submergée et un moyen (26) plongeant partiellement dans le bain pour confiner sous lui, dans un volume (32) prévu à cet effet, les fumées de combustion produites par ledit brûleur caractérisée en ce qu'en vue d'obtenir avec de bons rendements des températures de chauffage nettement supérieures à 60 °C, et par exemple allant jusque vers 90 °C, on équipe l'installation (1) sur la sortie des fumées, au-dessus de leur dit moyen (26) de confinement, d'une tour de lavage (8) comprenant en contre-courant avec les fumées une série de cascades formant plusieurs rideaux d'eau (R1-R4) sensiblement continus disposés en série sur le trajet des fumées, lesdits rideaux étant alimentés par un débit d'eau froide (10) à chauffer de l'installation, lesdites cascades comportant des parois (15) de formation des rideaux d'eau (R1-R4) pourvues en partie haute et en partie basse de moyens tels que des dents (16), des arêtes en saillie (17) et des orifices (18) assurant une formation continue sans déchirure des rideaux sur toute leur largeur et en ce que ledit moyen de confinement des fumées se présente sous la forme d'un plateau (26) recouvrant la plus grande partie de la surface du bain (3), ledit plateau comportant une surface sensiblement horizontale (29) bordée d'une paroi (30) dépassant en dessus et en dessous d'elle en ménageant au-dessus un volume (31) de recueillement des eaux tombant de la tour de lavage.

2. Installation selon la revendication 1 caractérisée en ce que chaque cascade est alimentée par une cuvette (C1-C4) formée essentiellement d'une paroi inclinée (14) de fond se terminant, du côté surélevé de la paroi, contre la paroi de la tour de lavage (8) et de l'autre côté, en laissant une section de passage (S) réduite pour les fumées, par une paroi (15) précitée sensiblement verticale pourvue en partie haute de dents ou découpes (16) assurant la formation du rideau d'eau sur toute la largeur de débordement de la cascade et dont la partie basse fait saillie (17) en dessous de la paroi inférieure contiguë (14) de la cuvette.

3. Installation selon la revendication 2 caractérisée en ce que chaque cuvette (C1-C4) est disposée en quinconce par rapport à la cuvette inférieure de façon à ménager un trajet sinueux plus long pour les fumées, chaque cuvette supérieure débordant d'environ la moitié de sa longueur au-dessus de la cuvette inférieure.

4. Installation selon la revendication 3 caractérisée en ce que chaque rideau d'eau (R1-R4) est reçu au-dessus du niveau de la cuvette inférieure (C1-C4) dans une gouttière de déversement (21).

5. Installation selon l'une des revendications 2 à 4 caractérisée en ce que des ailettes de condensation (22) font saillie sous la surface de fond (14) des cuvettes (C1-C4).

6. Installation selon l'une des revendications précédentes caractérisée en ce que la tour de lavage (8) comprend à sa base une section de raccordement élargie (24) avec le volume (13) du bain.

7. Procédé de conduite d'une installation selon l'une quelconque des revendications précédentes caractérisé en ce qu'on contrôle (38) le débit de sortie d'eau (11) du bain et l'on commande le chauffage du bain jusqu'à la température maximale souhaitée (par exemple de 88°C) lorsque ledit débit est supérieur à un débit minimum déterminé tandis que lorsque ce débit est inférieur à ce débit minimum déterminé, on ne chauffe le bain que jusqu'à une température minimale déterminée choisie (par exemple de 70 °C).

8. Procédé de conduite d'une installation selon l'une quelconque des revendications 1 à 6 caractérisé en ce qu'on amène de l'eau froide de recyclage ou d'appoint dans le bain en la faisant pénétrer (10) en haut de la tour de lavage (8) chaque fois que le niveau du bain descend en dessous d'un seuil minimum déterminé (45), simultanément on commande le chauffage du bain jusqu'à une température minimale déterminée choisie (par exemple de 70 °C), on arrête l'amenée d'eau froide lorsque le bain s'est élevé jusqu'à un seuil maximum déterminé (42) et on ne commande un chauffage à température plus élevée du bain que lorsque le niveau du bain redescend en dessous du seuil maximum déterminé précité.

9. Procédé selon la revendication 7 ou la revendication 8 caractérisé en ce qu'en fonctionnement de l'installation on contrôle le niveau (43) du bain de façon que le plateau (26) soit immergé en partie sur une hauteur déterminée.

## Claims

1. A heating plant comprising a tank containing a bath (3) to be heated by means of a submerged combustion burner (4) and a means (26) which is partially immersed in the bath in order to confine beneath it, in a space (32) provided for the purpose, the smoke of combustion produced by the said burner, characterised in that in order to obtain heating temperatures which are clearly in excess of 60°C, and for example as high as 90°C, with a satisfactory degree of efficiency, the plant (1) is equipped at the smoke outlet, above the said confining means (26), with a washing tower (8) comprising, in counter-current with the smoke, a series of cascades forming a plurality of curtains of water (R1-R4) which are substantially continuous and which are disposed in series in the path of the smoke, the said curtains being supplied by a flow of cold water (10) which is to be heated by the plant, the said cascades comprising walls (15) for forming the curtains of water (R1-R4) provided partly at the top and partly at the bottom with means such as teeth (16), projecting ridges (17) and orifices (18) which ensure continuous formation of the curtains, with no tear-away, over all their width, and further characterised in that the said smoke confining means takes the form of a plate (26) covering the major part of the surface of the bath (3), the said plate comprising a substantially horizontal surface (29) edged by a wall (30) extending upwardly and downwardly beyond it, disposing above it a space (31) for collecting water which falls from the washing tower.

2. A plant according to Claim 1, characterised in that each cascade is supplied by a small tank (Cl-C4) consisting essentially of an inclined bottom wall (14) which, at the raised end of the wall. ends against the wall of the washing tower (8) while at the other end, and leaving a small clearance (S) through which the smoke can pass, there is an aforesaid wall (15) which is substantially vertical and which has at the top teeth or cutouts (16) which ensure that a curtain of water forms over the entire width of the cascade overflow, the bottom part projecting (at 17) below the contiguous bottom wall (14) of the small tank.

3. A plant according to Claim 2, characterised in that each small tank (C1-C4) is disposed in a staggered arrangement in relation to the tank underneath it, in such away as to provide a longer sinuous path for the smoke, each upper tank projecting by about half its length over the tank underneath it.

4. A plant according to Claim 3, characterised in that each curtain of water (R1-R4) is received above the level of the tank underneath it (C1-C4) in a gutter (21) from which it can pour.

5. A plant according to one of Claims 2 to 4, characterised in that condensing fins (22) project below the bottom surface (14) of the small tanks (Cl-C4).

6. A plant according to one of the preceding Claims, characterised in that the washing tower (8) comprises at its base a widened connecting section (24) with the bath space (13).

7. A method of running a plant according to any one of the preceding Claims, characterised in that, at (38), the rate of outflow of water (11) from the bath is monitored, heating of the bath being controlled up to the maximum desired temperature (for example 88 °C) when the said rate of flow is greater than a specific minimum flow, whereas when this rate of flow is less than this predetermined minimum flow, the bath is only heated up to a selected specific minimum temperature (for example 70 °C).

8. A method of running a plant according to any one of Claims 1 to 6, characterised in that cold recycled or top-up water is passed into the bath, the water entering (at 10) through the top of the washing tower (8) whenever the level of the bath drops below a certain minimum threshould (45), while at the same time heating of the bath is controlled up to a chosen specific minimum temperature (for example 70°C), the intake of cold water being stopped when the bath has reached a specific maximum threshold (42), heating of the bath to a higher temperature being controlled only when the level of the bath again falls below the aforesaid specific maximum threshold.

9. A method according to Claim 7 or Claim 8, characterised in that when the plant is operating, the level (43) of the bath is so monitored that the plate (26) is partially immersed to a certain height.

## Patentansprüche

1. Heizeinrichtung mit einem Behälter, der ein Bad (3) enthält, das mittels eines Tauchbrenners (4) zu erhitzen ist, und mit einem Mittel (26), das teilweise in das Bad eintaucht, um unter sich in einem für diesen Zweck vorgesehenen Volumen (32) die von dem Brenner erzeugten Rauchgase einzuschließen, dadurch gekennzeichnet, daß im Hinblick auf die Erzielung von Heiztemperaturen deutlich über 60°C und beispielsweise bis zu 90 °C bei einem guten Wirkungsgrad, die Einrichtung (1) über dem Rauchgasabzug, oberhalb des Rauchgasbegrenzungsmittels (26) eine Waschsäule (8) aufweist, die im Gegenstrom mit den Rauchgasen eine Kaskadenreihe enthält, die mehrere im wesentlichen kontinuierliche Wasservorhänge bildet, die in Serie in dem Rauchgasstrom angeordnet sind, welche Wasservorhänge (R1-R4) durch Zufuhr von kaltem durch die Einrichtung zu erhitzendem Wasser (10) gespeist werden, daß die Kaskaden Wände (15) zur Bildung von Wasservorhängen (R1-R4) aufweisen, die an ihren oberen und unteren Teilen mit Mitteln, wie etwa Zähnen (16), vorspringenden Kanten (17) und Öffnungen (18) versehen sind, die eine kontinuierliche Wasservorhangbildung ohne Einreißen über ihre gesamte Breite ermöglichen, und daß das Rauchgasbegrenzungsmittel die Form einer Platte (26) aufweist, die den größten Teil der Oberfläche des Bades (3) bedeckt, welche Platte eine im wesentlichen horizontale Fläche (29) aufweist, die von einer nach oben und unten überstehenden Wand (30) umrandet wird, so daß über ihr ein Volumen (31) zum Auffangen des aus der Waschsäule herabfallenden Wassers gebildet wird.

2. Heizeinrichtung nach Anspruch 1, dadurch gekennzeichnet, daß jede Kaskade durch eine Schale (C1-C4) gespeist wird, die im wesentlichen aus einer geneigten Grundwand (14), die an der erhöhten Seite an die Wand der Waschsäule anstößt und an der anderen Seite einen geringen Durchgangsabschnitt (S) für die Rauchgase freiläßt, sowie aus einer bereits genannten im wesentlichen vertikalen Wand (15) gebildet wird, die oben mit Zähnen oder Ausschnitten (16), zur Bildung der Wasservorhänge über die ganze Kaskadenüberlaufbreite versehen ist, und deren unterer Teil nach unten über die untere angrenzende Wand (14) der Schale vorsteht (17).

3. Heizeinrichtung nach Anspruch 2, dadurch gekennzeichnet, daß jede Schale (C1-C4) versetzt in Bezug auf die untere Schale angeordnet ist, so daß ein wellenförmiger längerer Strömungsweg für die Rauchgase erzeugt wird, wobei jede Schale etwa die Hälfte ihrer Länge über die untere Schale vorsteht.

4. Heizeinrichtung nach Anspruch 3, dadurch gekennzeichnet, daß jeder Wasservorhang (R1-R4) oberhalb der unteren Schale (C1-C4) von einer Abflußrinne (21) aufgenommen wird.

5. Heizeinrichtung nach einem der Ansprüche 2 bis 4, dadurch gekennzeichnet, daß Kondensationsrippen (22) unter der Grundfläche (14) der Schalen (C1-C4) vorstehen.

6. Heizeinrichtung nach einem der vorhergehenden Ansprüche, dadurch gekennzeichnet, daß die Waschsäule (8) an ihrer Basis einen vergrö- ßerten Anschlußabschnitt (24) mit dem Badvolumen (13) aufweist.

7. Verfahren zum Betreiben einer Einrichtung nach einem der vorhergehenden Ansprüche, dadurch gekennzeichnet, daß man den Durchsatz des Wasserabflusses (11) des Bades kontrolliert (38) und die Aufheizung des Bades bis zu der gewünschten Maximaltemperatur (beispielsweise 88°C) bewirkt, wenn der Durchsatz oberhalb eines bestimmten Minimaldurchsatzes ist, während man für den Fall, daß der Durchsatz unterhalb des bestimmten Minimaldurchsatzes liegt, das Bad nur bis zu einer bestimmten ausgewählten Minimaltemperatur (beispielsweise 70 °C) heizt.

8. Verfahren zum Betreiben einer Heizeinrichtung nach einem der Ansprüche 1 bis 6, dadurch gekennzeichnet, daß man kaltes Rückfluß-oder Zusatzwasser in das Bad einleitet, dadurch, daß man dieses oben an der Waschsäule (8) eintreten läßt (10), jedesmal, wenn der Pegel des Bades unter eine bestimmte Mindestschwelle (45) abfällt, daß man gleichzeitig das Aufheizen des Bades bis zu einer bestimmten gewählten Mindesttemperatur (beispielsweise 70 °C) bewirkt, daß die Zufuhr von kaltem Wasser unterbrochen wird, wenn das Bad bis zu einer bestimmten Maximalschwelle (42) angestiegen ist, und daß man eine Aufheizung des Bades auf eine höhere Temperatur nur dann bewirkt, wenn der Pegel des Bades erneut unter den bestimmten vorgenannten Schwellenwert absinkt.

9. Verfahren nach Anspruch 7 oder 8, dadurch gekennzeichnet, daß man beim Betrieb der Heizeinrichtung den Pegel (43) des Bades derart steuert, daß die Platte (26) teilweise über eine bestimmte Tiefe eingetaucht ist.
